# EUROPÄISCHE PATENTSCHRIFT

(11) **EP 3 940 155 B1**
(45) Veröffentlichungstag und Bekanntmachung des Hinweises auf die Patenterteilung: **15.05.2024**
(21) Anmeldenummer: 21181629.3
(22) Anmeldetag: 25.06.2021
(51) Int. Cl.: E02F 9/20, E02F 9/22

(54) **STEUERUNGSSTRUKTUR FÜR EINE MOBILE ARBEITSMASCHINE, MOBILE ARBEITSMASCHINE MIT DER STEUERUNGSSTRUKTUR, VERFAHREN MIT DER STEUERUNGSSTRUKTUR**
CONTROL STRUCTURE FOR A MOBILE WORKING MACHINE, MOBILE WORKING MACHINE WITH THE CONTROL STRUCTURE, METHOD WITH THE CONTROL STRUCTURE
STRUCTURE DE COMMANDE POUR MACHINE DE TRAVAIL MOBILE, MACHINE DE TRAVAIL MOBILE DOTÉE DE LA STRUCTURE DE COMMANDE, PROCÉDÉ COMPORTANT LA STRUCTURE DE COMMANDE

(30) Priorität: 30.06.2020 DE 102020208103
(43) Veröffentlichungstag der Anmeldung: 19.01.2022
(73) Patentinhaber: Robert Bosch GmbH, 70442 Stuttgart (DE)
(72) Erfinder: MUTSCHLER, Steffen, 89233 Neu-Ulm (DE); MAST, Michael, 88433 Schemmerhofen (DE); BENDER, Frank, 70190 Stuttgart (DE); BRIX, Norman, 89340 Leipheim (DE); SPANG, Joerg, 89233 Neu-Ulm (DE); SCHEPERS, Claus, 89182 Bernstadt (DE)

(56) Entgegenhaltungen:
- EP-A1- 2 857 600
- EP-A1- 3 318 681
- US-A1- 2017 284 316

## Beschreibung

Die Erfindung geht aus von einer Steuerungsstruktur für eine mobile Arbeitsmaschine. Des Weiteren geht die Erfindung von einer mobilen Arbeitsmaschine mit einer derartigen Steuerungsstruktur und einem Verfahren mit einer derartigen Steuerungsstruktur aus.

Aus dem Stand der Technik sind Steuerungsstrukturen mit Energiemanagementstrategien für Personenkraftwagen (PKW) und Lastkraftwagen (LKW) bekannt, die auf die Optimierung eines Triebstrangs inklusive seiner Hybridkomponenten fokussieren. Neben- oder Arbeitskomponenten stellen einen nur sehr geringen Anteil der Leistungsaufnahme.

Das Energiemanagement mobiler Arbeitsmaschinen steht hingegen vor der Aufgabe, die jeweils bedeutende Leistungsaufnahme des Fahrantriebes und einer Arbeitshydraulik zu organisieren.

Eine grundlegende Art, in einer mobilen Arbeitsmaschine Leistung zu verteilen, ist beispielsweise ein als "Inchpedal" bekanntes Bedienelement. Durch die vom Bediener gewählte Einstellung des Pedals wird die Antriebsleistung, die der Arbeitsmaschine zur Verfügung steht, zwischen der Fahr- und den Arbeitsfunktionen, insbesondere in Form einer Leistungsreduzierung der Fahrfunktion, aufgeteilt.

Für eine Leistungsbegrenzung greifen bekannte Energiemanagement-Strategien reaktiv ein, indem bei beginnender Überlastung ein betroffener Leistungsteilnehmer individuell durch Eingriff seiner funktionalen Steuerung in der Leistungsaufnahme limitiert wird. Im Falle hydrostatischer Fahrantriebe erfolgt diese Begrenzung der Leistungsaufnahme indirekt, über eine Begrenzung des Verdrängungsvolumens der Hydromaschine(n).

Eine solche Lösung ist beispielsweise aus dem Hause der Anmelderin als LLC Load Limit Control für einen Fahrantrieb mit Arbeitshydraulik bekannt.

Seitens der Antriebsmaschine sind Lösungen bekannt, bei denen eine Drehzahl-Vorgabe für die Antriebsmaschine einer fest vorgegebenen Interpretation eines Fahrerwunsches folgt, wobei eine anschließende Drehzahlreduzierung beispielsweise in einem gewählte "Eco-Mode" möglich ist. Ein Leistungsmanagement findet hierbei nicht statt.

Die Druckschrift DE 10 2013 214 732 A1 der Anmelderin zeigt demgegenüber ein proaktives Energie- bzw. Leistungsmanagement des Fahrantriebes und der Arbeitshydraulik einer mobilen Arbeitsmaschine. Dafür sind ein übergeordneter Gesamtenergiekoordinator (GEK) und mit ihm signalverbundene, untergeordnete Verbraucherenergiekoordinatoren (VEK) vorgesehen. Letztgenannte sind jeweils einem oder mehreren Verbrauchern zugeordnet, die beispielsweise hydrostatischer, mechanischer oder elektrischer Natur sind, und die die Fahrfunktion, Arbeitsfunktionen und sonstige Hilfsfunktionen erfüllen. Der GEK kommuniziert mit den VEKs und mit einer Steuerung der Antriebsmaschine und ermittelt einen Gesamtleistungsbedarf der Verbraucher und eine verfügbare Gesamtleistung der Antriebsmaschine. Der GEK greift insbesondere im Falle einer Leistungs-Unterversorgung der Verbraucher ein und begrenzt deren Leistungsaufnahme, sodass nicht mehr Leistung verbraucht wird, als zur Verfügung steht. Ein weiteres Beispiel aus dem Stand der Technik ist aus EP3316861A1 bekannt.

Demgegenüber liegt der Erfindung die Aufgabe zugrunde, eine Steuerungsstruktur für eine mobile Arbeitsmaschine zu schaffen, die eine dynamische Leistungsbegrenzung ermöglicht. Eine weitere Aufgabe der Erfindung ist es, eine mobile Arbeitsmaschine mit einer derartigen Steuerungsstruktur, sowie ein Verfahren zur Steuerung dieser mobilen Arbeitsmaschine zu schaffen.

Die Aufgabe hinsichtlich der Steuerungsstruktur wird gelöst gemäß den Merkmalen des Anspruchs 1, hinsichtlich der mobilen Arbeitsmaschine gemäß den Merkmalen des Anspruchs 21 und hinsichtlich des Verfahrens gemäß den Merkmalen des Anspruchs 22.

Eine Steuerungsstruktur ist für eine mobile Arbeitsmaschine, beispielsweise einen Radlader, Mobilbagger, Gabelstapler, Telehandler oder eine Landmaschine oder dergleichen, vorgesehen. Die Arbeitsmaschine weist Leistungsteilnehmer auf, von denen wenigstens je einer eine Leistungsquelle, ein Fahrverbraucher und ein hydraulischer Arbeitsverbraucher ist. Die Steuerungsstruktur hat Energie- oder Leistungskoordinatoren, zumindest für die Verbraucher, die jeweils mit einer dem Verbraucher oder einer Gruppe der Verbraucher zugeordneten Steuerung signalverbunden sind. Ein dem Verbraucher zugeordneter Sollwert ist vom Energiekoordinator an die Steuerung übergeben, sodass über die Steuerung in Abhängigkeit des Sollwerts eine Leistung des Verbrauchers steuerbar oder regelbar und somit begrenzbar, insbesondere begrenzt ist. Erfindungsgemäß ist der jeweilige Sollwert für den Fahrverbraucher ein Soll-Drehmoment und für den Arbeitsverbraucher ein Soll-Druckmittelvolumenstrom

Durch die Sollwertvorgabe des Drehmoments durch den Energiekoordinator ist eine besonders dynamische Regelung und Begrenzung der Leistung des Fahrverbrauchers möglich. Dessen Leistung ist grundlegend geschwindigkeits- und drehmomentabhängig. Die Drehzahl oder Geschwindigkeit der mobilen Arbeitsmaschine und damit des Fahrverbrauchers lässt sich aber vergleichsweise langsam kontrollieren, bzw. reagiert träge. Das Drehmoment als zugkraftbestimmender Faktor der Leistung reagiert hingegen vergleichsweise schnell, da bereits vergleichsweise kleine Differenz in der Volumenstrombilanz des Fahrverbrauchers zu einer vergleichsweise großen Änderung des Drucks führt. Dieser bestimmt als ein Faktor das Drehmoment und maßgeblich das vom Fahrer oder der Fahrerin wahrgenommene Fahrverhalten.

Der Einsatz von Energiekoordinatoren entkoppelt die Leistungssteuerung, -regelung und -begrenzung von der jeweils funktional wirksamen Steuerung des jeweiligen Leistungsteilnehmers und bietet so die Möglichkeit eines Leistungsmanagements und einer Leistungsverteilung, unabhängig von der funktionalen Bedarfserfüllung durch den oder die Leistungsteilnehmer.

Grundlegend kann eine oder können mehrere Leistungsquellen gleicher oder unterschiedlicher Art vorgesehen sein. So sind als Leistungsquelle beispielsweise ein Verbrennungs-, insbesondere Dieselmotor, ein dieselelektrischer Antrieb, insbesondere zur Versorgung eines als Hochvolt-Bordnetz ausgebildeten Leistungsteilnehmers, eine Brennstoffzelle, welche elektrische Leistung bereitstellt, eine Batterie mit Leistungselektronik, ein elektrischer Hybridantrieb, welcher über eine elektrische Maschine eine Batterie lädt und umgekehrt die so gespeicherte chemische Energie wieder in mechanische Energie umwandelt und bereitstellt, ein hydraulischer Hybridantrieb, der mechanische Energie in hydraulische Energie wandelt und speichert und diese wieder als mechanische Energie bereitstellt, möglich. Bevorzugte oder verbreitete Kombinationen sind beispielsweise in der Landtechnik zwei oder mehrere Verbrennungsmotoren, im Falle des Hybridantriebs ein elektrischer Hybrid oder ein hydraulischer Hybrid, im Falle eines Range Extenders eine Kombination beispielsweise aus Batterie, Dieselmotor und Generator.

In einer Weiterbildung ist ergänzend wenigstens ein Energiekoordinator mit zugeordneter Steuerung für wenigstens einen der folgenden Leistungsteilnehmer der mobilen Arbeitsmaschine vorgesehen: elektrisches Niedervolt- oder Hochvolt-Bordnetz, elektrischer Energiespeicher, hydraulischer Energiespeicher.

Zur Erfassung einer Anforderung an den jeweiligen Verbraucher, und somit eines Bedarfs, weist die Steuerungsstruktur in einer Weiterbildung Bedarfsschnittstellen zumindest für den wenigstens einen Fahr- und den wenigstens einen Arbeitsverbraucher auf. Eingangsseitig sind diese zur Aufnahme der Anforderung oder des Bedarfs mit einem insbesondere manuell betätigbaren Bedienelement und/oder mit einer maschinellen oder automatisierten Steuereinrichtung signalverbindbar oder signalverbunden. So ist zum einen der Bedarf des Bedieners oder der Bedienerin der mobilen Arbeitsmaschine und alternativ oder ergänzend der Bedarf der Steuereinrichtung erfassbar.

Im letztgenannten Fall ist insbesondere ein automatisiertes oder autonomes Fahren und/oder Arbeiten ermöglicht.

Ausgangsseitig ist die jeweilige Bedarfsschnittstelle mit dem Energiekoordinator des ihr zugeordneten Verbrauchers signalverbunden.

Konkret ist das Bedienelement beispielsweise für den Arbeitsverbaucher ein Joystick, für den Fahrverbraucher ein Fahrpedal oder Fahrhebel (HMI) und die maschinelle oder automatisierte Steuereinrichtung ist eine Automatisierungsfunktion (automatic function), im Falle des Fahrverbrauchers beispielsweise ein Geschwindigkeitsbegrenzer oder eine Funktion automatisierten oder autonomen Fahrens.

Die Automatisierungsfunktion ist insbesondere für den Arbeitsverbraucher in einer Weiterbildung über ein Bewegungsmuster des Bedienelements und/oder über einen Schalter oder Taster ausgelöst. Die Automatisierungsfunktion hat insbesondere die Aufgabe, ein Bewegungsmuster des oder der Arbeitsverbraucher umzusetzen. Dies kann eine einzelne Arbeits-Achse, beispielsweise ein Ausrichten einer Schaufel oder eines Löffels, oder mehrere Arbeits-Achsen, beispielsweise gleichzeitiges Absenken und Ausrichten der Schaufel oder des Löffels, umfassen.

Ein erfasster Bedarf für den Arbeitsverbraucher besteht vorzugsweise - unabhängig davon, ob vom Bediener oder der maschinellen Schnittstelle eingegeben - aus einer angeforderten Achsengeschwindigkeit für jede Achse, insbesondere des oder der Arbeitsverbraucher. Diese ist insbesondere eine Achsgeschwindigkeit eines tool center points, beispielsweise im Falle einer Heben- oder Kippen-Achse. Bei einer weiteren Achse kann es sich um eine Zylindergeschwindigkeit und alternativ um eine Drehzahl handeln. Eine solche Achskombination bildet beispielsweise den Antrieb eines Kehrbesens ab.

Der erfasste Bedarf kann optional zusätzliche eine Kraft-Begrenzung aufweisen, um so beispielsweise eine Hubkraft, Klemmkraft oder Schließkraft des Arbeitsverbrauchers zu begrenzen.

In einer Weiterbildung der Steuerungsstruktur ist in Abhängigkeit einer Fahrpedalposition und einer aktuellen Geschwindigkeit der mobilen Arbeitsmaschine, insbesondere aus einem Zugkraft-Geschwindigkeitsdiagramm, eine Bedarfs-Zugkraft ermittelt.

In einer Weiterbildung der Steuerungsstruktur ist von der Bedarfsschnittstelle des Fahrverbrauchers an dessen Energiekoordinator die Bedarfs-Zugkraft, ein Bedarfs-Drehmoment oder ein davon abhängiges Drehmoment, beispielsweise eines mit dem Fahrverbraucher gekoppelten Getriebes, übergeben.

Von der Bedarfsschnittstelle des Arbeitsverbrauchers ist in einer Weiterbildung an dessen Energiekoordinator eine Bedarfs-Geschwindigkeit des Arbeitsverbrauchers oder eine davon abhängige Betriebsgröße übergeben.

Um ein sicheres und für den Fahrer oder die Fahrerin nachvollziehbareres Antwort-Verhalten der mobilen Arbeitsmaschine auf den erfassten Bedarf zu bewirken, ist in einer Weiterbildung, insbesondere zumindest in vorbestimmten Betriebssituationen oder Fahrzuständen oder Fahrbereichen des Fahrverbrauchers, über dessen Bedarfsschnittstelle zudem eine Bedarfs- oder Grenz-Geschwindigkeit übergeben. Beispielhaft genannt sei eine Geschwindigkeitsbegrenzungsfunktion (speedlimiter) oder eine Bergabfahrt oder dergleichen.

In einer besonders vorteilhaften Weiterbildung der Steuerungsstruktur ist ein Gesamtenergiekoordinator vorgesehen, der zumindest mit den Energiekoordinatoren der Verbraucher, sowie mit einer Steuerung oder einem Energiekoordinator der wenigstens einen Leistungsquelle signalverbunden ist.

Eine besonders hohe Flexibilität und Dynamik der Steuerungsstruktur bezüglich der Steuerung oder Regelung und der Begrenzung ist gegeben, wenn in einer Weiterbildung zumindest die Koordinatoren, Steuerungen und Bedarfsschnittstellen elektronifiziert sind. Das hat besonders bei dynamischen Vorgängen den Vorteil, dass die elektronifizierten Komponenten sehr schnell kommunizieren, was in äußerst kurzen Antwortzeiten resultiert. Die Dynamik und Präzision der Steuerung, Regelung und Begrenzung nimmt so zu, sodass die Leistungsteilnehmer ihre Leistung insbesondere nur dann abrufen, wenn diese auch seitens der Leistungsquelle und/oder anderer Leistungsteilnehmer zur Verfügung steht.

Vorzugsweise sind die Leistungsteilnehmer derart ausgestaltet, dass sie über den zugeordneten Energiekoordinator ihre benötigte Leistung kommunizieren und nicht mehr Leistung aufnehmen, als von ihnen als benötigt angefordert ist, und die vorrichtungstechnisch ausgestattet sind, eine Begrenzung ihrer Leistung einzuhalten.

In einer bevorzugten Weiterbildung sind von den Energiekoordinatoren an den Gesamtenergiekoordinator die vom jeweiligen Leistungsteilnehmer bereitstellbare Leistung, aufnehmbare Leistung und/oder benötigte Leistung übergeben. Konkret sind dies vorzugsweise zumindest die jeweils bereitstellbare Leistung und aufnehmbare oder abstützbare Leistung der einen oder mehreren Leistungsquellen, und im Falle der Verbraucher deren jeweils benötigte Leistungen und optional aufnehmbare Leistung. Diese kann die erstgenannte, insbesondere im Falle des Arbeitsverbrauchers, durchaus überschreiten, was später bezüglich einer Retarderfunktion weiter erläutert wird.

Vorzugsweise sind die Leistungen mit einem Vorzeichen übergeben. Eine mögliche Konvention ist, dass eine beschleunigende- oder Zug-Leistung mit positivem und eine abbremsende- oder Schub-Leistung mit negativen Vorzeichen berücksichtigt ist. Ein möglicher Bezugspunkt für die Vorzeichenübergabe ist eine gemeinsame Triebwelle der mobilen Arbeitsmaschine, insbesondere die einer der Leistungsquellen oder die einer hydraulischen Pumpe der Arbeitshydraulik.

Durch die Vorzeichenbehaftung sind die Leistungen vom Gesamtenergiekoordinator bilanzierbar. Die Unterscheidung zwischen beschleunigender und abbremsender Leistung ermöglicht, die Leistung zwischen den Leistungsteilnehmern bedarfsgerecht auszutauschen oder "fließen" zu lassen. Daraus ergibt sich ein Potential zur Verbrauchsersparnis, da der Verbrauch von Primärenergie durch die Leistungsquellen minimiert werden kann.

In einer Weiterbildung ist daher über den Gesamtenergiekoordinator eine Leistungsbilanz zumindest aus den bereitstellbaren Leistungen, aufnehmbaren Leistungen und benötigten Leistungen ausgeführt und in Abhängigkeit davon ist die Leistung wenigstens eines der Leistungsteilnehmer, insbesondere Verbraucher, begrenzt, oder nicht. Dabei kann über den Gesamtenergiekoordinator in Zusammenwirken mit den Energiekoordinatoren sowohl eine Zugleistung als auch eine Schubleistung wenigstens eines der Leistungsteilnehmer, insbesondere Verbraucher, begrenzt sein.

In einer Weiterbildung ist die über den Energiekoordinator des Leistungsteilnehmers, insbesondere Verbrauchers, an den Gesamtenergiekoordinator übergebene, aufnehmbare Leistung vorgesehen, am Verbraucher, insbesondere Arbeitsverbraucher, Arbeit zu leisten.

Alternativ oder ergänzend kann sie zumindest anteilig zur Dissipation vorgesehen sein. Das kann beispielsweise über eine Retarderfunktion oder ein Retarderventil der Steuerungsstruktur, insbesondere des Arbeitsverbrauchers, erfolgen. So kann ergänzend zu oder unabhängig von der bestimmungsgemäßen Arbeitsleistung des Verbrauchers überschüssige Leistung der mobilen Arbeitsmaschine, die insbesondere vom Fahrverbraucher im Schubbetrieb generiert wird, abgebaut werden. Im einfachsten Fall ist die Retarderfunktion schaltbar, in performanterer Ausführung proportional betätigbar.

Alternativ oder ergänzend ist dem hydraulischen Arbeitsverbraucher ein Hybrid-System zugeordnet, welches Energie speichern kann.

Dieses kann zwar eine Leistung aufnehmen, jedoch weist es ggf. eine vergleichsweise geringe Energiekapazität auf.

Mit Vorteil ist daher in einer Weiterbildung vom Energiekoordinator an den Gesamtenergiekoordinator ein Signal der aufnehmbaren Leistung des jeweiligen Arbeitsverbrauchers übergeben. So ist der Gesamtenergiekoordinator informiert, welche Leistung die Arbeitshydraulik zum aktuellen Zeitpunkt, unabhängig von ihrer für produktive Arbeit mindestens benötigten Leistung, insbesondere durch beschriebene Dissipation, aufnehmen kann. Im Bedarfsfall, beispielsweise der abzubauenden Schubleistung des Fahrantriebes, ist über den Gesamtenergiekoordinator an den oder die Energiekoordinatoren der Arbeitsverbraucher eine Anforderung oder ein Signal einer solchen Leistungsaufnahme übergeben.

Über die dem oder den Arbeitsverbrauchern zugeordnete Steuerung ist diese angeforderte Leistungsaufnahme umgesetzt. Dies kann insbesondere über eine kombinierte Druckmittelvolumenstrom- und Druck-Anforderung umgesetzt sein, die zu der angeforderten Leistungsaufnahme führt.

Die benötigte hydraulische Leistung für den jeweiligen Arbeitsverbraucher ergibt sich im Falle eines Hydrozylinders aus einem ihm zugeordneten erfassten Bedarf einer Achsengeschwindigkeit und im Falle eines Hydromotors aus einem ihm zugeordneten erfassten Bedarf an eine Drehgeschwindigkeit, sowie in Abhängigkeit der bekannten Kolben-Geometrie, bzw. des bekannten Schluckvolumens des Hydromotors und des Lastdrucks. Für die Arbeitsverbraucher ist über den oder die zugeordneten Energiekoordinatoren in einer Weiterbildung eine Summe der benötigten Druckmittelvolumenströme gebildet. Die mindestens benötigte Leistung der Arbeitsverbraucher ist in Folge aus dem Produkt dieser Summe und dem höchsten der Lastdrücken der Arbeitsverbraucher ermittelt.

In einer Weiterbildung ist diese mindestens benötigte hydraulische Leistung der Arbeitsverbraucher um eine statische Leistungsreserve erhöht. Diese erlaubt ein gedämpftes Verhalten der Arbeitsverbraucher, vor allem im Falle eines Anstiegs des erfassten Bedarfs. Insbesondere ist sie mit zunehmender, mindestens benötigter Leistung der Arbeitsverbraucher abnehmend definiert, sodass eine Gesamtleistung der einen oder mehreren, insbesondere als Verbrennungskraftmaschinen ausgebildeten Leistungsquellen, bei Bedarf tatsächlich genutzt werden kann.

In einer Weiterbildung der Steuerungsstruktur ist oder sind an den Gesamtenergiekoordinator für den jeweiligen Verbraucher zumindest dessen notwendige Mindest-Drehzahl und/oder dessen mögliche Maximal-Drehzahl übergeben. Die Mindest-Drehzahl ist vorzugsweise diejenige Eingangs-Drehzahl des Verbrauchers, die zur Erfüllung einer angeforderten Aufgabe des Verbrauchers, unabhängig von dessen benötigter oder angeforderter Leistung mindestens notwendig ist. Die Maximal-Drehzahl ist die Eingangs-Drehzahl des Verbrauchers, die beispielsweise sicherheits- oder gerätebedingt nicht überschritten werden darf. Gründe hierfür sind insbesondere die mechanische Beanspruchbarkeit der Komponenten, eine Betriebsstrategie - wie z.B. ein silent mode - oder eine temperaturbedingte Limitierung.

Eine mögliche Mindest-Drehzahl einer dem Verbraucher zugeordneten Hydropumpe ergibt sich aus dem Quotienten des Druckmittelvolumenstroms und des maximalen Fördervolumens. Damit kann jedoch nur noch über die vergleichsweise träge Erhöhung der Drehzahl der beispielsweise als Verbrennungskraftmaschine ausgestalteten Antriebsmaschine auf einen erhöhten Leistungsbedarf reagiert werden. Insbesondere im Falle des Fahrverbrauchers entspricht dies jedoch nicht den Erwartungen an die Dynamik.

In einer Weiterbildung ist daher bei wenigstens einer dem oder den Verbrauchern zugeordneten Hydropumpe eine Fördervolumenreserve in Form eines submaximal eingestellten Fördervolumens, insbesondere eines submaximalen Schwenkwinkels im Falle einer verstellbaren Axialkolbenpumpe, vorgehalten. In anderen Worten ist die Hydropumpe abseits ihres mechanischen Endanschlags betrieben und kann bei entsprechend erhöhtem Bedarf ihr Fördervolumen und damit ihren Druckmittelvolumenstrom schnell erhöhen.

In einer Weiterbildung ist wenigstens die Leistungsquelle, über die die genannte Mindest-Drehzahl bestimmt ist, mit einer ans submaximal eingestellte Fördervolumen überproportional angepassten und erhöhten Drehzahl betrieben. Hieraus ergibt sich vorteilhaft eine Leistungsreserve der Leistungsquelle, sodass das schnelle Erhöhen des Fördervolumens nicht zu einem Einbruch der Drehzahl der Leistungsquelle führt. Auch kann so diese Drehzahl ruhiger oder einfacher konstant geführt sein. Diese Weiterbildung eignet sich insbesondere für einen vergleichsweise geringen bis mittleren Druckmittelvolumenstrom.

Im Falle eines mittleren bis hohen Druckmittelvolumenstroms ist in einer Weiterbildung wenigstens die Leistungsquelle, über die die genannte Mindest-Drehzahl bestimmt ist, mit einer ans submaximal eingestellte Fördervolumen unterproportional angepassten und erhöhten Drehzahl betrieben, sodass insbesondere bei maximalem Volumenstrom die theoretische und tatsächliche Drehzahl übereinstimmen. Dadurch wird erreicht, dass unnötig hohen Drehzahlen vermieden und in Folge Verbrauch und Geräusch verringert sind.

In einer Weiterbildung ist über den Gesamtenergiekoordinator aus den an ihn übergebenen, vorzeichenbehafteten benötigten Leistungen, aufnehmbaren Leistungen und bereitstellbaren Leistungen eine benötigte verzögernde Leistung der Leistungsteilnehmer und eine bereitstellbare beschleunigende Leistung der Leistungsteilnehmer ermittelt. Aus den an ihn übergebenen Mindest- und Maximal-Drehzahlen ist von ihm ein zulässiger Drehzahlbereich ermittelt.

In Abhängigkeit der ermittelten Größen, ist oder sind über den Gesamtenergiekoordinator die eine oder mehreren Leistungsquellen angesteuert.

Ist die vom Gesamtkoordinator ermittelte benötigte Leistung kleiner als die bereitstellbare und aufnehmbare Leistung, so ist über den Gesamtenergiekoordinator die eine oder sind die mehreren Leistungsquellen mit einer Soll-Drehzahl angesteuert, bei der über die eine oder mehreren Leistungsquellen die benötigte Leistung bereitgestellt ist. In diesem Fall können die einzelnen Leistungsteilnehmer, insbesondere Verbraucher ihre jeweilige Leistung uneingeschränkt, insbesondere ohne Leistungsbegrenzung, abrufen oder einspeisen. Insbesondere ist dies der Fall, wenn die Leistungsquelle oder -quellen jeweils als Verbrennungskraftmaschine ausgebildet ist oder sind.

Ist die vom Gesamtkoordinator ermittelte benötigte Leistung größer als die bereitstellbare Leistung, so wird eine Begrenzung der Leistungsaufnahme notwendig. Vom Gesamtenergiekoordinator kann die bereitstellbare Leistung gemäß einem Schlüssel oder Verfahren auf die Leistungsteilnehmer aufgeteilt werden. In einer besonders einfachen Weiterbildung ist die Leistung proportional zum jeweiligen Bedarf der Leistungsteilnehmer aufgeteilt und somit jeweils begrenzt. Je nach Anwendung oder Anwenderwunsch kann dazu eine Priorisierung oder Gewichtung durch den Gesamtenergiekoordinator umgesetzt sein, sodass wichtige Verbraucher nicht oder unproportional weniger in ihrer Leistungsaufnahme begrenzt sind. Einem jeweiligen Leistungsteilnehmer ist über den Gesamtenergiekoordinator an den zugeordneten Energiekoordinator ein Signal der maximal aufnehmbaren Zug- oder Schubleistung des Leistungsteilnehmers übergeben.

Ist die vom Gesamtkoordinator ermittelte benötigte Leistung größer als die aufnehmbare Leistung, so ist vom Gesamtenergiekoordinator die aufnehmbare Leistung auf die einzelnen Leistungsteilnehmer aufgeteilt. Im einfachsten Fall ist diese Leistung proportional zum Bedarf der Leistungsteilnehmer aufgeteilt. Je nach Anwendung oder Anwenderwunsch kann dazu eine Priorisierung oder Gewichtung durch den Gesamtenergiekoordinator umgesetzt sein. Einem jeweiligen Leistungsteilnehmer ist über dem Gesamtenergiekoordinator an den zugeordneten Energiekoordinator ein Signal übergeben, wieviel Leistung er einspeisen darf. Beispielsweise kann dies bedeuten, dass der Fahrantrieb weniger stark verzögern darf als es dem zugeordneten erfasste Bedarf entspricht.

Eine Begrenzung der Leistung des oder der hydraulischen Arbeitsverbraucher ist vom Gesamtenergiekoordinator in einer ersten Variante über eine Begrenzung eines Gesamt-Druckmittelvolumenstroms aus einer oder mehreren Hydropumpen umgesetzt.

Gemäß einer zweiten Variante ist sie vom Gesamtenergiekoordinator über eine Begrenzung des Druckmittelvolumenstroms des jeweiligen Arbeitsverbrauchers umgesetzt. Eine dritte Variante ist eine Kombination aus den erstgenannten.

Die Begrenzung ist in erster Variante über eine Begrenzung des Fördervolumens einfach umgesetzt. Das begrenzte Fördervolumen ergibt sich in Abhängigkeit der begrenzten Gesamtleistung, der Drehzahl der Hydropumpe und dem Druckverlust der Hydropumpe.

Die Hydropumpe ist in einer Weiterbildung zu diesem Zweck mit einem elektrisch proportionalen Regler zur Begrenzung ihres Fördervolumens ausgestaltet. Ergänzend kann ein Druck-Förderstromregler vorgesehen sein.

Alternativ ist die Hydropumpe vollständig elektronifiziert, wie sie beispielsweise als sowohl im Pumpen- als auch im Motorbetrieb betreibbare EOC-Hydromaschine der Anmelderin bekannt ist, und hat eine Druckregelung und/oder Fördervolumenregelung und/oder eine Drehmomentregelung oder -begrenzung.

Vorzugsweise ist die Hydropumpe beidseitig ihres Nullvolumens verstellbar, sodass sie bei gleichbleibender Drehrichtung wahlweise als Pumpe oder als Motor arbeiten kann. So ist Regeneration von Senkleistung des Arbeitsverbrauchers realisierbar, die in einer Weiterbildung vom Gesamtenergiekoordinator bergenzbar ist.

Eine solche Hydropumpe ist vorzugsweise lastfühlend in ein LS- oder LUDV-System eingebunden.

Gemäß der zweiten Variante der Begrenzung der Leistungsaufnahme ist über den Energie- oder Gesamtenergiekoordinator für den jeweiligen Arbeitsverbraucher ein begrenzter Druckmittelvolumenstrom bei Lastdruck des Arbeitsverbrauchers ermittelt und übergeben. Im einfachsten Fall ist ein Quotient aus begrenztem zu benötigtem Druckmittelvolumenstrom für alle Arbeitsverbraucher gleich. Ein aufwändigerer Schlüssel erlaubt die Priorisierung.

In einer Weiterbildung ist eine Kombination der beschriebenen Begrenzungen der Leistungsaufnahme des Arbeitsverbrauchers vom Gesamtenergiekoordinator umgesetzt.

Der Fahrverbraucher ist in einer Weiterbildung als wenigstens ein Hydromotor und/oder wenigstens ein Elektromotor ausgestaltet. Erstgenannter kann mit konstantem oder mit verstellbarem Schluckvolumen ausgestaltet sein.

Der Hydromotor ist in einer Weiterbildung in ein hydrostatisches Getriebe aus Hydropumpe und Hydromotor, der Elektromotor in ein elektrisches Getriebe aus Generator und Elektromotor, eingebunden. Ein derartiges Getriebe kann jeweils als Variator bezeichnet werden.

In einer Weiterbildung ist aus der Bedarfs-Zugkraft des Fahrverbrauchers ein Bedarfs-Drehmoment ermittelt und an den Energiekoordinator oder eine damit verbundene Ermittlungseinrichtung übergeben. Über diesen oder diese ist aus dem Bedarfs-Drehmoment ein Bedarfs-Getriebe-Drehmoment ermittelt, das am Ausgang des Variators anliegen soll, sodass der Bedarf erfüllt ist.

Ist zusätzlich zum Variator ein mechanisches oder hybrides Getriebe, wie es weiter unten beschrieben ist vorgesehen, so ist das Bedarfs-Getriebe-Drehmoment zudem in Abhängigkeit einer aktuellen Übersetzung dieses Getriebes ermittelt.

Der Elektromotor ist in einer alternativen Weiterbildung nicht von einem Generator, sondern direkt bestromt und angetrieben.

Parallel und/oder in Reihe zum hydrostatischen oder elektrischen Variator oder zum direkt angetriebenen Elektromotor ist in einer Weiterbildung ein mechanisches oder hybrides Getriebe vorgesehen. Alternativen zu einem Schaltgetriebe sind dabei ein Getriebe mit fester Übersetzung, ein Stillstandsschaltgetriebe, ein sogenanntes "2+1-Getriebe", mit 2 Hydromotoren und einer Kupplung bei denen im unteren Drehzahlbereich ein weiterer Hydromotor zugeschaltet wird, ein sogenanntes "2+3-Getriebe", welches 2 Hydromotoren und drei Kupplungen aufweisen, um verschiedene Übersetzungen und Hydromotor-Kombinationen zu realisieren, oder ein Schaltgetriebe mit Lastschaltkupplungen, einem sogenannten "Powershift-Getriebe", möglich.

In einer Weiterbildung ist vom Energiekoordinator die benötigte Leistung des Fahrverbrauchers aus dem Bedarfs-Getriebe-Drehmoment und einer aktuellen Geschwindigkeit der mobilen Arbeitsmaschine oder einer aktuellen Drehzahl des Fahrverbrauchers ermittelt und als benötigte Leistung des Fahrverbrauchers an den Gesamtenergiekoordinator übergeben. Hierbei kann es sich erfindungsgemäß um eine benötigte Zug- aber auch Schubleistung handeln.

Für den Fahrverbraucher sind in einer Weiterbildung eine Mindest-Drehzahl und eine Maximal-Drehzahl an den Gesamtenergiekoordinator übergeben.

Für die Hydropumpe des hydrostatischen Variators ist, insbesondere analog zur Hydropumpe des Arbeitsverbrauchers, eine Fördervolumenreserve, von insbesondere etwa 5%, vorgesehen, die in einer Ermittlung der Mindest-Drehzahl berücksichtigt ist.

In einer Weiterbildung ist vom Gesamtenergiekoordinator im Falle einer Bergabfahrt in Abhängigkeit der an ihn von den Verbrauchern übergebenen, aufnehmbaren Leistungen ein automatisiertes Abbremsen der Arbeitsmaschine mittels zumindest anteiliger Zuteilung der Schubleistung der Antriebsmaschine an die Verbraucher umgesetzt. So kann kinetische Energie oder Leistung der Arbeitsmaschine einem anderen Leistungsteilnehmer zur Verfügung gestellt werden, von einer Bremseinrichtung zu stellende Bremsleistung verringert und der Fahrer / die Fahrerin bei der Steuerung der Arbeitsmaschine entlastet werden.

In einer Weiterbildung ist über den Gesamtenergiekoordinator an den jeweiligen Energiekoordinator eine maximal von diesem aufnehmbare Leistung als Vorgabe übergeben. Die Umsetzung dieser Vorgabe erfolgt dann über den jeweiligen Energiekoordinator durch Sollwertvorgabe an die ihm zugeordnete oder zugeordneten funktionalen Steuerungen des oder der Verbraucher. Insbesondere ist so über den Energiekoordinator das Fördervolumen der den Verbraucher mit Druckmittel versorgenden Hydropumpe in Abhängigkeit der Übersetzung begrenzt.

In einer Weiterbildung ist über einen mit dem Gesamtenergiekoordinator signalverbundenen Regler, die Bedarfs-Zugkraft korrigiert.

Eine bevorzugte Geschwindigkeitsbegrenzung, insbesondere bergab, die ohne Regelung auskommt, ist über die Begrenzung des Fördervolumens der Hydropumpe des hydrostatischen Variators realisiert.

Dazu ist in einer Weiterbildung in einer Variator- oder Getriebe-Steuerung eine maximale Drehzahl des Fahrverbrauchers abgelegt, insbesondere variabel oder statisch für einen oder mehrere Fahrbereiche der Arbeitsmaschine. Die variable maximale Drehzahl ist in einer Weiterbildung insbesondere von einer Stellung des Fahrpedals oder einem Wert der Automatisierungsfunktion abhängig.

Eine Leistung des Fahrverbrauchers ist in einer Weiterbildung über den Gesamtenergiekoordinator mittelbar begrenzt, indem erfindungsgemäß mittelbar über den Energiekoordinator das Soll-Drehmoment begrenzt ist, insbesondere indem der Druck der den Fahrverbraucher mit Druckmittel versorgenden Hydropumpe reduziert wird. Auf diese Weise ist ein "free wheeling" erreichbar, bei dem der Fahrverbraucher nicht zwingend in den Schubbetrieb wechselt, also keine Abstützung an der Antriebsmaschine erfolgt.

Im Falle des elektrischen Variators ist die Leistung des Fahrverbrauchers über den Gesamtenergiekoordinator vorzugsweise durch eine Stromreduzierung begrenzt.

Die Begrenzung der Schubleistung des Fahrverbrauchers erfolgt in Analogie und gespiegelt zur bisher beschriebenen Begrenzung seiner Zugleistung. Für den hydrostatischen Variator gilt dabei, dass im Schubbetrieb das Fördervolumen vergrößert werden muss, um den Systemdruck zu reduzieren. Für den elektrischen Variator gilt, dass im Schubbetrieb der Generator in den Motorbetrieb und der Motor in den Generatorbetrieb wechselt.

Die Betrachtungen zur Begrenzung der Leistung des Fahrverbrauchers gelten auch für rotatorische Arbeitsverbraucher, wie beispielsweise einen Drehwerksantrieb für einen Bagger, einen Windenantrieb im geschlossenen Kreis oder einen Lüfterantrieb.

Ein Ausführungsbeispiel einer erfindungsgemäßen Steuerungsstruktur ist in den Figuren beschrieben. Es zeigen:
Figur 1 einen schematischen Überblick über die Steuerungsstruktur für eine mobile Arbeitsmaschine, Komponenten der Steuerungsstruktur und möglichen Signalflüsse zwischen den Komponenten,
Figur 2 einen Abschnitt der Steuerungsstruktur mit einem Gesamtenergiekoordinator und einem Energiekoordinator eines Arbeitsverbrauchers, sowie den Signalfüssen,
Figur 3 einen Abschnitt der Steuerungsstruktur mit einem Energiekoordinator eines Fahrverbrauchers mit hydrostatischem Variator und eines Fahrverbrauchers mit elektrischem Variator, sowie den Signalfüssen, und
Figur 4 einen Abschnitt der Steuerungsstruktur mit einem Energiekoordinator eines Fahrverbrauchers mit direkt angetriebenem Elektromotor.

Eine mobile Arbeitsmaschine hat wenigstens eine hydraulische Pumpe, die in Abhängigkeit von ihrer Eingangswellendrehzahl n_{HP} einen hydraulischen Druckmittelvolumenstrom für mehrere hydraulische Arbeitsverbraucher 4 bereitstellt. Der Druckmittelvolumenstrom wird über eine hydraulische bzw. elektrisch betätigbare Ventileinrichtung (Main Control Valve) auf die Arbeitsverbraucher 4 zur Wandlung von hydraulischer in mechanische Leistung verteilt.

Die Arbeitsmaschine hat zudem einen Fahrantrieb mit wenigstens einem Fahrverbraucher 6 oder sonstigem rotatorischem Verbraucher. Zudem ist ein hydrostatisches und/oder ein elektrisches Getriebe, ein sogenannter Variator, vorgesehen, über den mittels einer Änderung des Übersetzungsverhältnisses r eine Wandlung der mechanischen Eingangsleistung in Bezug auf eine Drehmomenterhöhung bzw. Drehmomentreduktion durchführbar ist. Der hydrostatische Variator weist als Fahrverbraucher wenigsten einen verstellbaren oder konstanten Hydromotor auf. Alternativ ist ein elektrischer Variator möglich. In diesem Fall ist anstelle der Hydropumpe ein elektrischer Generator und an Stelle des Hydromotors ein elektrischer Motor verwendet. Kombiniert werden können die elektrischen Maschinen zu den gleichen Topologien wie bei den Hydrostatischen Einheiten.

Die Hydro- oder Elektromotoren des Variators oder der Variatoren sind mit einem mechanischen Getriebe verbunden, welches in der einfachsten Ausprägung eine einfache Übersetzungsstufe aufweist. Es sind darüber hinaus Getriebevarianten mit mehreren schaltbaren Übersetzungsstufen, sowie Getriebevarianten mit mehreren aktivier- und deaktivierbaren Getriebeeingängen, möglich.

Die Getriebesteuerung hat die Aufgabe, das Soll-Drehmoment T_{reqvarset} und ggf. eine Geschwindigkeitslimitierung zu realisieren. Zusätzlich hat sie die Aufgabe, bei mehreren Variatoren deren Einzelkomponenten so zu steuern, dass das Soll-Drehmoment T_{reqvarset} erzeugt wird.

Gemäß Figur 1 hat eine erfindungsgemäße Steuerungsstruktur 1 für die mobile Arbeitsmaschine wenigstens eine Leistungsquelle 2, je wenigstens einen von dieser mit Arbeitsleistung versorgten hydraulischen Arbeitsverbraucher 4 und mit Fahrleistung versorgten Fahrverbraucher 6, Bedarfsschnittstellen 8, 10 zur Erfassung eines an den jeweiligen Verbraucher 4, 6 gerichteten Bedarfs eines Fahrers oder einer Fahrerin oder einer automatisierten Funktion zum automatisierten oder autonomen Arbeits- oder Fahrbetrieb der Arbeitsmaschine, sowie den Verbrauchern 4, 6 zugeordnete, funktionale Steuerungen 12, 14, 16, 18. Für ein Leistungsmanagement, insbesondere der von den Leistungsquellen 2 bereitstellbaren P_{cpby} und von den Verbrauchern 4, 6 benötigten Leistungen P_{req}, ist dem jeweiligen Verbraucher 4, 6 ein Energiekoordinator 20, 22 zugeordnet. Diesen ist ein Gesamtenergiekoordinator 24 übergeordnet. Die Pfeilverbindungen gemäß Figur 1 zeigen Signalverbindungen und -flüsse zum Leistungsmanagement, die insbesondere zwischen dem Gesamtenergiekoordinator 24 einerseits und den Energiekoordinatoren 20, 22 und den Leistungsquellen 2 andererseits bidirektional ausgebildet sind.

Figur 2 zeigt einen Abschnitt der Steuerungsstruktur 1 gemäß Figur 1 mit detaillierterem Signalfluss. Die Bedarfsschnittstelle 8 erfasst über eine HMI Schnittstelle 26 und/oder eine maschinelle, automatisierte Schnittstelle 28 einen an den Arbeitsverbraucher 4 gerichteten Bedarf des Fahrers oder der Fahrerin und/oder einer automatisierten Funktion der Arbeitsmaschine und übergibt eine in Abhängigkeit davon ermittelte Bedarfs-Geschwindigkeit V_{req}, sowie optional eine entsprechend ermittelte Bedarfs-Kraft F_{req} des Arbeitsverbrauchers 4 an dessen Energiekoordinator 20. Der Arbeitsverbraucher 4 besteht aus einer bis hin zu n Achsen, sodass die Bedarfsschnittstelle 8 den Bedarf aufgelöst auf alle Achsen 1 bis n erfasst und entsprechend für jede Achse n die zugeordnete Bedarfs-Geschwindigkeit V_{req (1...n)} erfasst und übergibt. Der Energiekoordinator 20 ermittelt daraus und aus einem aktuellen Druck p, den Lastdrücken pi, sowie einer Drehzahl n_{HP} einer dem Arbeitsverbraucher 4 zugeordneten Hydropumpe eine vom Arbeitsverbraucher 4 benötigte Leistung P_{req} zur Erfüllung des Bedarfs v_{req}, F_{req}. Diese benötigte Leistung P_{req} übergibt er dem Gesamtenergiekoordinator 24. Zudem werden eine vom Arbeitsverbraucher aufnehmbare Leistung P_{cns} und seine jeweils minimal notwendige und maximal zugelassene Drehzahl nₘᵢₙ, nₘₐₓ übergeben. Später wird über den Energiekoordinator 20 der jeweilige Druckmittelvolumenstrom Q_{set(1...n)} der Achsen ermittelt.

Gemäß den Figuren 1 und 3 erfasst die Bedarfsschnittstelle 10 (vgl. Figur 1) über die HMI-Schnittstelle 30 und/oder die automatisierte Schnittstelle 32 einen an den Fahrverbraucher 6 gerichteten Bedarf und ermittelt ein Bedarfs-Drehmoments T_{req}, und optional eine Bedarfsgeschwindigkeit V_{req}, des Fahrverbrauchers 6, den sie mittelbar über eine Getriebe- oder Variator-Drehmoment-Berechnung 34 an den Energiekoordinator 22 übergibt. Die Getriebe- oder Variator-Drehmoment-Berechnung 34 ermittelt aus T_{req} , und optional V_{req}, in Abhängigkeit einer aktuellen Übersetzung r_{act} des mechanischen Getriebes ein benötigtes Variator- oder Getriebe-Drehmoment T_{reqvar} und übergibt dieses an den Energiekoordinator 22. Dieser 22 ermittelt aus T_{reqvar} und in Abhängigkeit einer aktuellen Drehzahl n_{act mot} des Fahrverbrauchers 6 oder einer aktuellen Geschwindigkeit v der Arbeitsmaschine das Soll-Drehmoment T_{reqvarset}.

Dieses T_{reqvarset} geht zusammen mit n_{act mot} und v in eine Variator- oder Getriebe-Steuerung 36 ein.

Für den Fall des hydrostatischen Variators mit Hydropumpe HP und Hydromotor HM ermittelt die Variator- oder Getriebe-Steuerung 36 Signale p_{HP}, V_{gHM} und optional V_{gHPlim} zur Übergabe an die Steuerungen 16, 18, die dann der Hydropumpe HP und dem Hydromotor HM zugeordnet und entsprechend als Pumpensteuerung und Hydromotorsteuerung ausgestaltet sind. Diese 16, 18 ermitteln in Abhängigkeit der Betriebsgrößen Δp, Drehzahl der Hydropumpe n_{HP}, des Hydromotors n_{HM} und ggf. der Temperatur T die notwendigen Ansteuerströme i_{HPA}, i_{HPB} und i_{HM} zur Ansteuerung der jeweiligen Verstelleinrichtung zum Verstellen des Fördervolumens V_{gHP} der Hydropumpe HP und des Schluckvolumens V_{gHM} des Hydromotors HM.

Für den Fall des elektrischen Variators mit Elektrogenerator EG und Elektromotor EM ermittelt die Variator- oder Getriebe-Steuerung 36 Signale U_{req}, T_{EM (1...t)} und n_{lim (1...t)} zur Übergabe an die Steuerungen 16, 18, die dann der Elektrogenerator EG und dem Elektromotor EM zugeordnet und entsprechend als Generatorsteuerung und Elektromotorsteuerung ausgestaltet sind. Diese 16, 18 ermitteln für den Generator spezifische Ansteuergrößen, wobei an die jeweilige Steuerung für den Generator EG die Generator-Drehzahl n_{Gen} und Spannung U_{Gen} und für den Elektromotor EM der Motorstrom l_{act EM} und die Motordrehzahl n_{act EM} zurückgemeldet sind.

Über eine Übersetzungsberechnung 38 ergeht ein Signal r(1 ... n) an einer Kupplungssteuerung 40, die in Abhängigkeit davon eine oder mehrere Kupplungen (clutches) mit einem Ansteuerstrom i_{clutch} ansteuert.

Figur 4 zeigt abweichend von Figur 3 einen elektrischen Variator mit direkt angetriebenem Elektromotor EM, also ohne den zwischengeschalteten Generator EG. Dementsprechend sind hier von der Variator- oder Getriebe-Steuerung 36 lediglich die Signale T_{EM (1...t)} und n_{lim (1...t)} zur Übergabe an die Elektromotorsteuerungen 16, 18, des oder singulären Elektromotoren berücksichtigt, die die bereits besprochenen elektromotorspezifischen Signale berücksichtigen. Auch in diesem Fall ergeht über eine Übersetzungsberechnung 38 ein Signal r(1 ... n) an die Kupplungssteuerung 40, die in Abhängigkeit davon eine oder mehrere Kupplungen (clutches) mit dem Ansteuerstrom i_{clutch} ansteuert. Falls der Antrieb kein Schaltgetriebe aufweist, entfallen die Elemente zur Ansteuerung einer Kupplung.

Der Energiekoordinator 22 des Fahrverbrauchers 6 ermittelt in Abhängigkeit des Bedarfs und zumindest einer aktuellen Drehzahl oder Geschwindigkeit der Arbeitsmaschine 1 die vom Fahrverbraucher 6 benötigte Leistung P_{req}, welche er gemäß Figur 3 und 2 zusammen mit den Drehzahlen nₘᵢₙ und nₘₐₓ des Fahrverbrauchers 6 an den Gesamtenergiekoordinator 24 übergibt. Für den Fahrverbraucher 6 ist darüber hinaus, anders als für den Arbeitsverbraucher 4, keine aufnehmbare Leistung P_{cns} vorgesehen und folglich nicht übergeben.

Die Leistungsquellen 2, genauer gesagt deren Steuerungen oder Energiekoordinatoren, übergeben gemäß Figur 2 jeweils die von ihnen bereitstellbare Leistung P_{cpby} und eine von ihnen aufnehmbare Leistung P_{cns}.

Der Gesamtenergiekoordinator 24 bilanziert die Leistungen und verteilt, priorisiert oder begrenzt gemäß wenigstens einem Aspekt der vorangegangenen Beschreibung die den einzelnen Verbrauchern 4, 6 bereitgestellten Leistungen durch Übergabe entsprechender Leistungsgrenzen P_{lim up} oder P_{lim low} an die Energiekoordinatoren 20, 22. Diese verarbeiten die Signale so, dass über die funktionalen Steuerungen 12, 14, 16, 18 die Leistung entsprechend eingehalten ist.

## Patentansprüche

1. Steuerungsstruktur für eine mobile Arbeitsmaschine mit Leistungsteilnehmern (2, 4, 6), von denen wenigstens je einer eine Leistungsquelle (2), ein Fahrverbraucher (6) und ein hydraulischer Arbeitsverbraucher (4) ist, mit Energiekoordinatoren (20, 22), die jeweils mit einer dem jeweiligen Verbraucher (4, 6) zugeordneten Steuerung (12, 14, 16, 18) signalverbunden sind, wobei ein Sollwert vom Energiekoordinator an die Steuerung (12, 14, 16, 18) übergeben ist, über die in Abhängigkeit des Sollwerts eine Leistung (Pₗᵢₘᵤₚ, P_{limlow}) des Verbrauchers (4, 6) begrenzt ist, **dadurch gekennzeichnet, dass** der Sollwert für den Fahrverbraucher (6) ein Soll-Drehmoment (T_{reqvarset}) und für den Arbeitsverbraucher (4) ein Soll-Druckmittelvolumenstrom (Qₛₑₜ) ist.

2. Steuerungsstruktur nach Anspruch 1 mit Bedarfsschnittstellen (8, 10) für die Verbraucher (4, 6), die eingangsseitig zur Aufnahme eines jeweiligen Bedarfs mit einem oder mehreren Bedienelementen (26, 30) und/oder mit einer maschinellen oder automatisierten Steuereinrichtung (28, 32) signalverbunden sind, und die ausgangsseitig jeweils mittelbar oder unmittelbar mit dem Energiekoordinator (20, 22) des Verbrauchers (4, 6) signalverbunden sind.

3. Steuerungsstruktur nach Anspruch 2, wobei von der Bedarfsschnittstelle (10) an den Energiekoordinator (22) des Fahrverbrauchers (6) ein Bedarfs-Drehmoment (T_{req}) oder ein davon abhängiges Drehmoment (T_{reqvar}) übergeben ist, und/oder wobei von der Bedarfsschnittstelle (8) an den Energiekoordinator (20) des Arbeitsverbrauchers (4) eine Bedarfs-Geschwindigkeit (V_{req}) übergeben ist.

4. Steuerungsstruktur nach einem der vorhergehenden Ansprüche mit einem Gesamtenergiekoordinator (24), der zumindest mit den Energiekoordinatoren (20, 22) der Verbraucher (4, 6), sowie mit einer Steuerung oder einem Energiekoordinator der Leistungsquelle (2) signalverbunden ist.

5. Steuerungsstruktur zumindest nach Anspruch 2 und 4, wobei die Koordinatoren (20, 22, 24), Steuerungen (12, 14, 18) und Bedarfsschnittstellen (8, 10) elektronifiziert sind.

6. Steuerungsstruktur nach Anspruch 4 oder 5, wobei an den Gesamtenergiekoordinator (24) für den jeweiligen Leistungsteilnehmer (2, 4, 6) zumindest eine von diesem bereitstellbare Leistung (P_{cpby}), aufnehmbare Leistung (Pₑₙₛ) und/oder benötigte Leistung (P_{req}) übergeben ist oder sind.

7. Steuerungsstruktur zumindest nach einem der Ansprüche 4 bis 6, wobei an den Gesamtenergiekoordinator (24) wenigstens eine bereitstellbare Leistung (P_{cpby}) und eine aufnehmbare Leistung (Pₑₙₛ) der Leistungsquelle (2), benötigte Leistungen (P_{req}) der Verbraucher (4, 6) und eine aufnehmbare Leistung (Pₑₙₛ) wenigsten eines (4) der Verbraucher (4, 6), insbesondere zumindest des Arbeitsverbrauchers (4), übergeben sind.

8. Steuerungsstruktur nach Anspruch 6 oder 7, wobei vom Gesamtenergiekoordinator (24) an den Energiekoordinator (20) ein Signal zur Leistungsaufnahme (P_{reqdem}) durch den Verbraucher (4), insbesondere Arbeitsverbraucher (4), unabhängig von dessen benötigter Leistung (P_{req}) übergeben ist.

9. Steuerungsstruktur nach einem der Ansprüche 6 bis 8, wobei von der aufnehmbaren Leistung (Pₑₙₛ) am Leistungsteilnehmer, insbesondere am Verbraucher, insbesondere Arbeitsverbraucher (4), zumindest anteilig Arbeit leistbar ist, und/oder wobei die aufnehmbare Leistung (P_{cns}) über eine Retardereinrichtung des Leistungsteilnehmers, insbesondere des Verbrauchers, insbesondere Arbeitsverbrauchers (4), zumindest anteilig dissipierbar ist.

10. Steuerungsstruktur nach einem der vorhergehenden Ansprüche, wobei die jeweilige Leistung (P_{cpby}, P_{cns}, P_{req}) mit einem Vorzeichen übergeben ist.

11. Steuerungsstruktur zumindest nach Anspruch 4, wobei an den Gesamtenergiekoordinator (24) für den jeweiligen Verbraucher (4, 6) zumindest dessen notwendige Mindest-Drehzahl (nₘᵢₙ) und/oder dessen mögliche Maximal-Drehzahl (nₘₐₓ) übergeben ist oder sind.

12. Steuerungsstruktur nach einem der Ansprüche 6 bis 8, wobei über den Gesamtenergiekoordinator eine Leistungsbilanz aus den bereitstellbaren Leistungen (P_{cpby}), aufnehmbaren Leistungen (Pₑₙₛ) und benötigten Leistungen (P_{req}) ausgeführt ist und in Abhängigkeit davon die Leistung (P_{lim up}, P_{lim low}) wenigstens eines der Leistungsteilnehmer (4, 6) begrenzt ist.

13. Steuerungsstruktur zumindest nach Anspruch 4, wobei über den Gesamtenergiekoordinator (24) eine Zugleistung und/oder Schubleistung wenigstens eines der Leistungsteilnehmer (4, 6) begrenzt ist.

14. Steuerungsstruktur nach einem der vorhergehenden Ansprüche, wobei der wenigstens eine Fahrverbraucher (6) ein Hydromotor oder ein Elektromotor ist.

15. Steuerungsstruktur Anspruch 14, wobei vom Hydromotor mit einer Hydropumpe ein hydrostatisches Getriebe ausgebildet ist, oder wobei vom Elektromotor mit einem Elektrogenerator ein elektrisches Getriebe ausgebildet ist, oder wobei der Elektromotor direkt bestromt oder angetrieben ist.

16. Steuerungsstruktur nach einem der vorhergehenden Ansprüche, mit einem mechanischen Konstant-, Schalt- oder Variatorgetriebe, das dem Fahrverbraucher (6), insbesondere dem Hydromotor oder Elektromotor, parallel oder in Reihe zuschaltbar oder zugeschaltet ist.

17. Steuerungsstruktur zumindest nach Anspruch 3 und 16, wobei dem Energiekoordinator (22) des Fahrverbrauchers (6) ein vom Bedarfs-Drehmoment (T_{req}) und einer Übersetzung (r_{act}) des Getriebes abhängiges Bedarfs-Getriebe-Drehmoment (T_{reqvar}) übergeben ist.

18. Steuerungsstruktur nach Anspruch 17, wobei vom Energiekoordinator (22) des Fahrverbrauchers (6) das Soll-Drehmoment (T_{reqvarset}) in Abhängigkeit vom Bedarfs-Getriebe-Drehmoment (T_{reqvar}) und einer vom Gesamtenergiekoordinator 24 zugeteilten Leistung (Pₗᵢₘᵤₚ, P_{limlow}) ermittelt ist.

19. Steuerungsstruktur nach Anspruch 18, mit einer dem Fahrverbraucher (6) zugeordneten Getriebesteuerung (36), über die in Abhängigkeit des Soll-Drehmoments (T_{reqvarset}), sowie der Drehzahl (n_{act}) des Fahrverbrauchers (6), insbesondere Elektromotors oder Hydromotors, oder der Geschwindigkeit (V_{act}) der mobilen Arbeitsmaschine
- ein Soll-Druck (p_{HP}), und insbesondere ein Grenz-Verdrängungsvolumen (V_{gHPlim}), der Hydropumpe an eine Steuerung der Hydropumpe und ein Soll-Schluckvolumen (V_{gHM}) des Hydromotors an eine Steuerung des Hydromotors des hydrostatischen Getriebes (HP, HM) übergeben ist, und/oder
- eine Soll-Spannung (U_{req}) an eine Steuerung des Elektrogenerators und ein Soll-Drehmoment (T_{Mot}) und insbesondere eine Grenz-Drehzahl (nₗᵢₘ) an eine Steuerung des Elektromotors des elektrischen Getriebes (EG, EM) übergeben ist, und/oder
- ein Soll-Drehmoment (T_{EM}), und insbesondere eine Grenz-Drehzahl (nₗᵢₘ), an eine Steuerung des direkt angetriebenen Elektromotors (EM) übergeben ist.

20. Steuerungsstruktur nach Anspruch 19, wobei von der jeweiligen Steuerung wenigstens
- ein Ansteuerstrom (i_{HPA}, i_{HPB},) einer Verstelleinrichtung der Hydropumpe (HP) in Abhängigkeit des Soll-Drucks (p_{HP}), und insbesondere des Grenz-Verdrängungsvolumens (V_{gHPlim}), der Hydropumpe (HP), und ein Ansteuerstrom (i_{HM}) des Hydromotors (HM) in Abhängigkeit des Soll-Schluckvolumens (V_{gHM}),
- und/oder ein Ansteuersignal des Elektrogenerators (EM) in Abhängigkeit der Soll-Spannung (U_{req}) und ein Soll-Strom (I_{EM}) des Elektromotors in Abhängigkeit des Soll-Drehmoments (T_{EM}), und insbesondere der Grenz-Drehzahl (nₗᵢₘ), des Elektromotors (EM),
- und/oder ein Soll-Strom (I_{EM}) des Elektromotors in Abhängigkeit des Soll-Drehmoments (T_{EM}), und insbesondere der Grenz-Drehzahl (nₗᵢₘ), des Elektromotors (EM).
übergeben sind.

21. Mobile Arbeitsmaschine mit Leistungsteilnehmern (2, 4, 6), von denen wenigstens je einer eine Leistungsquelle (2), ein Fahrverbraucher (6) und ein hydraulischer Arbeitsverbraucher (4) ist, und mit einer Steuerungsstruktur (1), die gemäß wenigstens einem der vorhergehenden Ansprüche ausgestaltet ist, und deren Energiekoordinatoren (20, 22) jeweils zumindest mit einer dem jeweiligen Verbraucher zugeordneten Steuerung (12, 14, 16, 18) signalverbunden sind.

22. Verfahren zur Steuerung einer mobilen Arbeitsmaschine, die gemäß Anspruch 21 ausgestaltet ist, **gekennzeichnet durch** Schritte
- Begrenzen einer Leistung (P_{lim up}, P_{lim low}) eines Fahrverbrauchers (6) der Arbeitsmaschine mittels einem Soll-Drehmoment (T_{reqvarset}), und
- Begrenzen einer Leistung (P_{lim up}, P_{lim low}) eines Arbeitsverbrauchers (4) der Arbeitsmaschine mittels einem Soll-Druckmittelvolumenstroms (Qₛₑₜ).

## Claims

1. Control structure for a mobile working machine having power participants (2, 4, 6), of which at least one is a power source (2), one is a driving load (6) and one is a hydraulic working load (4), having energy coordinators (20, 22), which each have a signal connection to a controller (12, 14, 16, 18) assigned to the respective load (4, 6), wherein a setpoint value is transferred from the energy coordinator to the controller (12, 14, 16, 18) by means of which a power (Pₗᵢₘᵤₚ, P_{limlow}) of the load (4, 6) is limited depending on the setpoint value, **characterized in that** the setpoint value for the driving load (6) is a setpoint torque (T_{reqvarset}) and the setpoint value for the working load (4) is a setpoint pressure medium volume flow (Qₛₑₜ).

2. Control structure according to Claim 1, having demand interfaces (8, 10) for the loads (4, 6), the input ends of the demand interfaces having a signal connection to one or more operator control elements (26, 30) and/or to a mechanical or automated control device (28, 32) for receiving a respective demand and the output ends of the demand interfaces each having an indirect or direct signal connection to the energy coordinator (20, 22) of the load (4, 6).

3. Control structure according to Claim 2, wherein a demand torque (T_{req}) or a torque (T_{reqvar}) dependent on it is transferred by the demand interface (10) to the energy coordinator (22) of the driving load (6), and/or wherein a demand speed (v_{req}) is transferred by the demand interface (8) to the energy coordinator (20) of the working load (4).

4. Control structure according to any of the preceding claims having an overall energy coordinator (24) which has a signal connection at least to the energy coordinators (20, 22) of the loads (4, 6) and also to a controller or an energy coordinator of the power source (2) .

5. Control structure at least according to Claims 2 and 4, wherein the coordinators (20, 22, 24), controllers (12, 14, 18) and demand interfaces (8, 10) are electronified.

6. Control structure according to Claim 4 or 5, wherein at least a power (P_{cpby}) which can be provided by the respective power participant, a power (Pₑₙₛ) which can be consumed by the respective power participant and/or a power (P_{req}) which is required by the respective power participant are or is transferred to the overall energy coordinator (24) for the respective power participant (2, 4, 6) .

7. Control structure at least according to any of Claims 4 to 6, wherein at least a providable power (P_{cpby}) and a consumable power (Pₑₙₛ) of the power source (2), required powers (P_{req}) of the loads (4, 6) and a consumable power (Pₑₙₛ) of at least one (4) of the loads (4, 6), in particular at least the working load (4), are transferred to the overall energy coordinator (24).

8. Control structure according to Claim 6 or 7, wherein a signal for power consumption (P_{reqdem}) by the load (4), in particular working load (4), is transferred by the overall energy coordinator (24) to the energy coordinator (20) independently of the power (P_{req}) required by the load.

9. Control structure according to any of Claims 6 to 8, wherein work can be performed at least in portions by the consumable power (Pₑₙₛ) at the power participant, in particular at the load, in particular working load (4), and/or wherein the consumable power (Pₑₙₛ) can be dissipated at least in portions by means of a retarder device of the power participant, in particular the load, in particular working load (4).

10. Control structure according to any of the preceding claims, wherein the respective power (P_{cpby}, P_{cns}, P_{req}) is transferred with a sign.

11. Control structure at least according to Claim 4, wherein at least the minimum necessary rotation speed (nₘᵢₙ) of the respective load and/or the maximum possible rotation speed (nₘₐₓ) of the respective load are or is transferred to the overall energy coordinator (24) for the respective load (4, 6).

12. Control structure according to any of Claims 6 to 8, wherein a power balance between the providable powers (P_{cpby}), consumable powers (Pₑₙₛ) and required powers (P_{req}) is executed by means of the overall energy coordinator and the power (Pₗᵢₘᵤₚ, P_{limlow}) of at least one of the power participants (4, 6) is limited depending on the power balance.

13. Control structure at least according to Claim 4, wherein a traction power and/or thrust power of at least one of the power participants (4, 6) is limited by means of the overall energy coordinator (24).

14. Control structure according to any of the preceding claims, wherein the at least one driving load (6) is a hydraulic motor or an electric motor.

15. Control structure according to Claim 14, wherein a hydrostatic transmission is formed by the hydraulic motor with a hydraulic pump, or wherein an electric transmission is formed by the electric motor with an electric generator, or wherein the electric motor is directly energized or driven.

16. Control structure according to any of the preceding claims, having a mechanical constant, manual or continuously variable transmission which can be connected or is connected to the driving load (6), in particular the hydraulic motor or electric motor, in parallel or in series.

17. Control structure at least according to Claims 3 and 16, wherein a demand transmission torque (T_{reqvar}) which is dependent on the demand torque (T_{req}) and a transmission ratio (r_{act}) of the transmission is transferred to the energy coordinator (22) of the driving load (6).

18. Control structure according to Claim 17, wherein the setpoint torque (T_{reqvarset}) is determined by the energy coordinator (22) of the driving load (6) depending on the demand transmission torque (T_{reqvar}) and a power (Pₗᵢₘᵤₚ, P_{limlow}) allocated by the overall energy coordinator (24).

19. Control structure according to Claim 18, having a transmission controller (36) which is assigned to the driving load (6) and by means of which, depending on the setpoint torque (T_{reqvarset}) and also the rotation speed (n_{act}) of the driving load (6), in particular electric motor or hydraulic motor, or the speed (v_{act}) of the mobile working machine,
- a setpoint pressure (p_{HP}), and in particular a limit displacement volume (V_{gHPlim}), of the hydraulic pump is transferred to a controller of the hydraulic pump and a setpoint displacement volume (V_{gHM}) of the hydraulic motor is transferred to a controller of the hydraulic motor of the hydrostatic transmission (HP, HM), and/or
- a setpoint voltage (U_{req}) is transferred to a controller of the electric generator and a setpoint torque (T_{Mot}), and in particular a limit rotation speed (nₗᵢₘ), is transferred to a controller of the electric motor of the electric transmission (EG, EM), and/or
- a setpoint torque (T_{EM}), and in particular a limit rotation speed (nₗᵢₘ), is transferred to a controller of the directly driven electric motor (EM).

20. Control structure according to Claim 19, wherein at least
- a drive current (i_{HPA}, i_{HPB}) of an adjusting device of the hydraulic pump (HP) is transferred depending on the setpoint pressure (p_{HP}), and in particular the limit displacement volume (V_{gHPlim}), of the hydraulic pump (HP), and a drive current (i_{HM}) of the hydraulic motor (HM) is transferred depending on the setpoint displacement volume (V_{gHM}),
- and/or a drive signal of the electric generator (EM) is transferred depending on the setpoint voltage (U_{req}) and a setpoint current (I_{EM}) of the electric motor is transferred depending on the setpoint torque (T_{EM}), and in particular the limit rotation speed (nₗᵢₘ), of the electric motor (EM),
- and/or a setpoint current (I_{EM}) of the electric motor is transferred depending on the setpoint torque (T_{EM}), and in particular the limit rotation speed (nₗᵢₘ), of the electric motor (EM)
by the respective controller.

21. Mobile working machine having power participants (2, 4, 6), of which at least one is a power source (2), one is a driving load (6) and one is a hydraulic working load (4), and having a control structure (1) which is designed according to at least one of the preceding claims and the energy coordinators (20, 22) of which each have a signal connection at least to a controller (12, 14, 16, 18) assigned to the respective load.

22. Method for controlling a mobile working machine which is designed according to Claim 21, **characterized by** the steps of
- limiting a power (Pₗᵢₘᵤₚ, P_{limlow}) of a driving load (6) of the working machine by means of a setpoint torque (T_{reqvarset}), and
- limiting a power (Pₗᵢₘᵤₚ, P_{limlow}) of a working load (4) of the working machine by means of a setpoint pressure medium volume flow (Qₛₑₜ).

## Revendications

1. Structure de commande pour une machine de travail mobile comprenant des participants à la puissance (2, 4, 6), parmi lesquels au moins un est respectivement une source de puissance (2), un consommateur de conduite (6) et un consommateur de travail hydraulique (4), comprenant des coordinateurs d'énergie (20, 22), lesquels sont respectivement connectés par signaux à une commande (12, 14, 16, 18) associée au consommateur (4, 6) respectif, une valeur de consigne étant transmise du coordinateur d'énergie à la commande (12, 14, 16, 18), par le biais de laquelle une puissance (Pₗᵢₘᵤₚ, P_{limlow}) du consommateur (4, 6) est limitée en fonction de la valeur de consigne, **caractérisée en ce que** la valeur de consigne est un couple de consigne (T_{reqvarset}) pour le consommateur de conduite (6) et un débit volumique de moyen de pression de consigne (Qₛₑₜ) pour un consommateur de travail (4).

2. Structure de commande selon la revendication 1 comprenant des interfaces de besoins (8, 10) pour les consommateurs (4, 6), qui sont connectées par signaux côté entrée à un ou plusieurs éléments de contrôle (26, 30) et/ou à un dispositif de commande (28, 32) mécanique ou automatisé en vue de l'enregistrement d'un besoin respectif, et qui sont connectées par signaux côté sortie respectivement directement ou indirectement au coordinateur d'énergie (20, 22) du consommateur (4, 6).

3. Structure de commande selon la revendication 2, un couple de besoin (T_{req}) ou un couple (T_{reqvar}) qui dépend de celui-ci étant transmis de l'interface de besoin (10) au coordinateur d'énergie (22) du consommateur de conduite (6), et/ou une vitesse de besoin (v_{req}) étant transmise de l'interface de besoin (8) au coordinateur d'énergie (20) du consommateur de travail (4).

4. Structure de commande selon l'une des revendications précédentes, comprenant un coordinateur d'énergie totale (24), lequel est connecté par signaux au moins aux coordinateurs d'énergie (20, 22) des consommateurs (4, 6), ainsi qu'à une commande ou un coordinateur d'énergie de la source de puissance (2).

5. Structure de commande au moins selon les revendications 2 et 4, les coordinateurs (20, 22, 24), les commandes (12, 14, 18) et les interfaces de besoin (8, 10) étant électronisés.

6. Structure de commande selon la revendication 4 ou 5, au moins une puissance (P_{cpby}) pouvant être mise à disposition, une puissance (P_{cns}) absorbable et/ou une puissance (P_{req}) requise par le participant de puissance (2, 4, 6) respectif étant transmise(s) au coordinateur d'énergie totale (24) pour ledit participant de puissance.

7. Structure de commande au moins selon l'une des revendications 4 à 6, au moins une puissance mettable à disposition (P_{cpby}) et une puissance absorbable (P_{cns}) de la source de puissance (2), des puissances nécessaires (P_{req}) des consommateurs (4, 6) et une puissance absorbable (P_{cns}) d'au moins l'un (4) des consommateurs (4, 6), notamment d'au moins le consommateur de travail (4), étant transmises au coordinateur d'énergie totale (24) .

8. Structure de commande selon la revendication 6 ou 7, un signal à propos de la puissance absorbée (P_{reqdem}) par le consommateur (4), notamment le consommateur de travail (4), étant transmis par le coordinateur d'énergie totale (24) au coordinateur d'énergie (20), indépendamment de la puissance (P_{req}) dont il a besoin.

9. Structure de commande selon l'une des revendications 6 à 8, un travail pouvant être fourni au moins en partie par la puissance absorbable (P_{cns}) au niveau du participant à la puissance, notamment au niveau du consommateur, en particulier du consommateur de travail (4), et/ou la puissance absorbable (P_{cns}) pouvant être dissipée au moins en partie par le biais d'un dispositif de ralentisseur du participant à la puissance, notamment du consommateur, en particulier du consommateur de travail (4).

10. Structure de commande selon l'une des revendications précédentes, la puissance respective (P_{cpby}, P_{cns}, P_{req}) étant transmise avec un signe.

11. Structure de commande au moins selon la revendication 4, au moins la vitesse de rotation minimale nécessaire (nₘᵢₙ) du consommateur respectif (4, 6) et/ou sa vitesse de rotation maximale possible (nₘₐₓ) étant transmise(s) au coordinateur d'énergie totale (24) pour ledit consommateur.

12. Structure de commande selon l'une des revendications 6 à 8, un bilan de puissance des puissances pouvant être mises à disposition (P_{cpby}), des puissances absorbables (P_{cns}) et des puissances nécessaires (P_{req}) étant effectué par le biais du coordinateur d'énergie totale et, en fonction de cela, la puissance (P_{lim up}, P_{lim low}) d'au moins un des participants à la puissance (4, 6) étant limitée.

13. Structure de commande au moins selon la revendication 4, une puissance de traction et/ou une puissance de poussée d'au moins un des participants à la puissance (4, 6) étant limitée par le biais du coordinateur d'énergie totale (24).

14. Structure de commande selon l'une des revendications précédentes, ledit au moins un consommateur de conduite (6) étant un moteur hydraulique ou un moteur électrique.

15. Structure de commande selon la revendication 14, une transmission hydrostatique étant formée par le moteur hydraulique avec une pompe hydraulique, ou une transmission électrique étant formée par le moteur électrique avec un générateur électrique, ou le moteur électrique étant alimenté électriquement ou entraîné directement.

16. Structure de commande selon l'une des revendications précédentes, comprenant une transmission mécanique à rapport constant, à changement de rapport ou à variateur, laquelle peut être mise en circuit ou est mise en circuit en parallèle ou en série avec le consommateur de conduite (6), notamment le moteur hydraulique ou le moteur électrique.

17. Structure de commande au moins selon les revendications 3 et 16, un couple de transmission requis (T_{reqvar}), lequel dépend du couple requis (T_{req}) et d'un rapport de transmission (r_{act}) de la transmission étant transmis au coordinateur d'énergie (22) du consommateur de conduite (6) .

18. Structure de commande selon la revendication 17, le couple de consigne (T_{reqvarset}) étant déterminé par le coordinateur d'énergie (22) du consommateur de conduite (6) en fonction du couple de transmission requis (T_{reqvar}) et d'une puissance (Pₗᵢₘᵤₚ, P_{limlow}) attribuée par le coordinateur d'énergie totale (24).

19. Structure de commande selon la revendication 18, comprenant une commande de transmission (36) associée au consommateur de conduite (6), par le biais de laquelle, en fonction du couple de consigne (T_{reqvarset}) ainsi que de la vitesse de rotation (n_{act}) du consommateur de conduite (6), notamment du moteur électrique ou du moteur hydraulique, ou de la vitesse (v_{act}) de la machine de travail mobile,
- une pression de consigne (p_{HP}), et notamment un volume de refoulement limite (V_{gHPlim}), de la pompe hydraulique est transmis à une commande de la pompe hydraulique et un volume d'absorption de consigne (V_{gHM}) du moteur hydraulique est transmis à une commande du moteur hydraulique de la transmission hydrostatique (HP, HM), et/ou
- une tension de consigne (U_{req}) est transmise à une commande du générateur électrique et un couple de consigne (T_{Mot}) et notamment une vitesse de rotation limite (nₗᵢₘ) est transmise à une commande du moteur électrique de la transmission électrique (EG, EM), et/ou
- un couple de consigne (T_{EM}), et notamment une vitesse de rotation limite (nₗᵢₘ), est transmis à une commande du moteur électrique (EM) à entraînement direct.

20. Structure de commande selon la revendication 19, au moins
- un courant de commande (i_{HPA}, i_{HPB}) d'un dispositif de réglage de la pompe hydraulique (HP) en fonction de la pression de consigne (p_{HP}), et notamment du volume de refoulement limite (V_{gHPlim}), de la pompe hydraulique (HP), et un courant de commande (i_{HM}) du moteur hydraulique (HM) en fonction du volume d'absorption de consigne (V_{gHM}),
- et/ou un signal de commande du générateur électrique (EM) en fonction de la tension de consigne (U_{req}) et un courant de consigne (I_{EM}) du moteur électrique en fonction du couple de consigne (T_{EM}), et notamment de la vitesse de rotation limite (nₗᵢₘ), du moteur électrique (EM),
- et/ou un courant de consigne (I_{EM}) du moteur électrique en fonction du couple de consigne (T_{EM}), et notamment de la vitesse de rotation limite (nₗᵢₘ), du moteur électrique (EM)
étant transmis par la commande respective.

21. Machine de travail mobile comprenant des participants à la puissance (2, 4, 6), dont au moins un est une source de puissance (2), un consommateur de conduite (6) et un consommateur de travail (4) hydraulique, et comprenant une structure de commande (1), qui est configurée selon au moins l'une des revendications précédentes, et dont les coordinateurs d'énergie (20, 22) sont connectés par signaux respectivement au moins à une commande (12, 14, 16, 18) associée au consommateur respectif.

22. Procédé de commande d'une machine de travail mobile, qui est configurée selon la revendication 21, **caractérisé par** les étapes suivantes
- limitation d'une puissance (P_{lim up}, P_{lim low}) d'un consommateur de conduite (6) de la machine de travail au moyen d'un couple de consigne (T_{reqvarset}), et
- limitation d'une puissance (P_{lim up}, P_{lim low}) d'un consommateur de travail (4) de la machine de travail au moyen d'un débit volumique de moyen de pression de consigne (T_{reqvarset}).
